# EUROPÄISCHE PATENTSCHRIFT

(11) **EP 1 232 508 B1**
(45) Veröffentlichungstag und Bekanntmachung des Hinweises auf die Patenterteilung: **14.05.2003**
(21) Anmeldenummer: 00993202.1
(22) Anmeldetag: 21.11.2000
(51) Int. Cl.: H01H 71/02

(54) **ELEKTRISCHES SCHALTGERÄT MIT MEHREREN GEHÄUSETEILEN**
ELECTRICAL SWITCHGEAR COMPRISING SEVERAL HOUSING PARTS
APPAREIL DE DISTRIBUTION ELECTRIQUE A BOITIER A PARTIES MULTIPLES

(30) Priorität: 26.11.1999 DE 19958945
(43) Veröffentlichungstag der Anmeldung: 21.08.2002
(73) Patentinhaber: SIEMENS AKTIENGESELLSCHAFT, 80333 München (DE)
(72) Erfinder: BACH, Michael, 12437 Berlin (DE); SEBEKOW, Michael, 13125 Berlin (DE); SEIDLER-STAHL, Günther, 13359 Berlin (DE); SCHMIDT, Detlev, 12055 Berlin (DE); THIEDE, Ingo, 12159 Berlin (DE); TUERKMEN, Sezai, 13629 Berlin (DE)
(86) Internationale Anmeldenummer: DE0004201
(87) Internationale Veröffentlichungsnummer: WO01039230

(56) Entgegenhaltungen:
- EP-A- 0 289 778
- EP-A- 0 309 924
- DE-B- 1 256 775
- DE-U- 8 027 369
- US-A- 4 527 027
- US-A- 4 644 308
- US-A- 4 764 650
- US-A- 4 899 253

## Beschreibung

Die Erfindung liegt auf dem Gebiet elektrischer Schaltgeräte, die zumindest ein mittels einer Schaltwelle betätigbares Schaltkontaktsystem aufweisen, dessen Kontaktflächen im wesentlichen parallel zu einer vorgegebenen Ebene verlaufen, und ist bei der konstruktiven Gestaltung eines Schaltkammer-Gehäuses anwendbar, das das Schaltkontaktsystem und weitere Schalterteile aufnimmt und das aus wenigstens zwei Gehäuseteilen besteht.

Bei einem bekannten elektrischen Schaltgerät in Form eines Niederspannungs-Leistungsschalters besteht das Schaltkammer-Gehäuse aus einem vorderen und einem rückwärtigen Gehäuseteil, welche jeweils eine umfänglich geschlossene Oberfläche aufweisen und welche die bei der Betätigung des bewegbaren Schaltkontaktes auftretenden mechanischen Kräfte aufnehmen. Diese Kräfte wirken im wesentlichen senkrecht zu den Kontaktflächen des Schaltkontaktsystems. Die beiden Gehäuseteile liegen - in bei Niederspannungs-Leistungsschaltern herkömmlicher Weise - längs einer Teilungsfuge aneinander an, die parallel zur Achse der Schaltwelle und in der Gebrauchslage des Schaltgerätes vertikal zwischen der Gehäusevorderwand und der Gehäuserückwand verläuft.- Da der eine Kontakt dem vorderen Gehäuseteil und der andere Kontakt dem rückwärtigen Gehäuseteil zugeordnet ist, erfordert diese Zuordnung eine einwandfreie passgerechte gegenseitige Ausrichtung der Gehäuseteile. Diese Zuordnung der Kontakte bewirkt weiterhin, dass die mit den Schaltvorgängen verbundenen, senkrecht zu den Kontaktflächen der Schaltkontakte verlaufenden Kräfte die Gehäuseteile senkrecht zur Teilungsfuge beanspruchen. Dies erfordert in aller Regel einen Zusammenhalt der Gehäuseteile unter Verwendung von Zugankern (US-PS 4,764,650).- Im Übrigen macht es eine solche Ausgestaltung des Schaltkammer-Gehäuses erforderlich, zum Zweck der Wartung oder der Reparatur der Schaltkontaktsysteme die Rückwand abzunehmen, um den Zugang zu den entsprechenden Baugruppen zu erhalten. Nach der Durchführung der entsprechenden Arbeiten sind die Vorderwand und die Rückwand wieder zusammenzufügen.
In herkömmlicher Bauweise erfolgt die gegenseitige Ausrichtung derartig beanspruchter Gehäuseteil mittels der Zuganker durch eine Einengung der Durchgangslöcher. Bei Verwendung solcher Zuganker ergeben sich bei der Herstellung der Gehäuseteile und der für ihre Herstellung erforderlichen Preßwerkzeuge erhebliche Schwierigkeiten. Einerseits sind enge Toleranzen bei der Fertigung erforderlich, andererseits können bei der Montage Probleme durch Klemmen der Schrauben auftreten, da die genannten Durchgangslöcher durch verhältnismäßig hohe und dadurch labile Stifte im Preßwerkzeug gebildet werden. Diese Stifte können durch die Preßkraft und die Verdrängung von Formmasse elastisch verformt werden, wodurch die Durchgangsbohrungen für die Zuganker außer Flucht geraten können.

Bei einem anderen bekannten Niederspannungs-Leistungsschalter ist zur Verstärkung der Verbindung zwischen den Gehäuseteilen ein zusätzliches Element eingesetzt. Dieses schwalbenschwanzförmige Element ist zwischen den Gehäuseteilen angeordnet und erstreckt sich entlang der Seitenwände der Gehäuseteile innerhalb eines Kanals, der durch beide Gehäuseteile gebildet wird, um das Element aufzunehmen. Dieses Element dient zur Erhöhung der Festigkeit der Verbindung der Gehäuseteile im Hinblick auf die Kraftübertragung, trägt aber höchstens in einer Ebene, nämlich der horizontalen, zur gegenseitigen Ausrichtung der Gehäuseteile bei. Auch weist es einen verhältnismäßig hohen Materialaufwand und einen zusätzlichen Montageaufwand auf (US-PS 4,899,253).

Ausgehend von einem Schaltkammer-Gehäuse mit den Merkmalen des Oberbegriffs des Anspruches 1 (US-PS 4,764,650) liegt der Erfindung die Aufgabe zugrunde, den konstruktiven Aufwand zur Beherrschung der beim Schaltvorgang auftretenden mechanischen Kräfte zu reduzieren und dadurch auch den Montageaufwand zu verringern.

Diese Aufgabe wird erfindungsgemäß dadurch gelöst, daß die Teilungsfuge der jeweils zusammenzufügenden Gehäuseteile senkrecht zu der vorgegebenen Ebene verläuft. - Durch diese Maßnahme wird die Gehäusefestigkeit in Richtung der Kraftbeanspruchüng derart verbessert, dass sich die Verwendung von Zugankern zum Zusammenhalten der Gehäuseteile erübrigt.

An den zusammenzufügenden Gehäuseteilen können formschlüssige Ausrichtanordnungen zur zwangsläufigen gegenseitigen Ausrichtung (Zentrierung) der Gehäuseteile vorgesehen sein. - Die Gehäuseteile können an den Teilungsfugen verzahnt sein.

Die formschlüssigen Ausrichtanordnungen sind zweckmäßig an den Außenwänden der Gehäuseteile oder an anderen geeigneten Stellen, beispielsweise an Phasentrennwänden angeordnet. Das ist insbesondere bei großen Schaltgeräten, wie Leistungsschaltern mit Einzelpolöffnung erforderlich, die für jeden Pol einen Koppelbolzen aufweisen, um die Koppelbolzen axial zu sichern.

Die formschlüssigen Ausrichtanordnungen können vorteilhaft als angeformte Fahnen an einem der beiden zusammenzufügenden Gehäuseteile und als Ausnehmungen zur Aufnahme der genannten Fahnen in dem anderen der zusammenzufügenden Gehäuseteile ausgebildet sein. - Aufgrund der angeformten Fahnen an dem einen Gehäuseteil und den Aussparungen in dem anderen Gehäuseteil sind nach dem Beginn des Eingreifens der Fahnen in die Aussparungen, wenn die Gehäuseschalen also bereits gegenseitig ausgerichtet, aber noch nicht vollständig zusammengefügt sind, noch durchgehende Fenster vorhanden. Vorteilhaft sind die Positionen und die Größen der formschlüssigen Ausrichtanordnungen so gewählt, daß vor dem endgültigen Zusammenfügen der Gehäuseteile, in einer Position, in welcher die Schalterteile, die bereits an diesen Gehäuseteilen montiert sind, auch schon aufeinander ausgerichtet sind, noch weitere Schalterteile, insbesondere Verbindungsteile montiert werden können. Zweckmäßig ist, beispielsweise bei Niederspannungs-Leistungsschaltern, wenigstens eine angeformte Ausrichtanordnung so positioniert und größenmäßig ausgebildet, daß im oben beschriebenen Zustand Wellen oder andere Verbindungsteile, beispielsweise ein oder mehrere Koppelbolzen zwischen dem Kontakt und dem Antrieb, eingesetzt werden können, die nach dem vollständigen Zusammenfügen der Gehäuseteile durch die Fahnen der formschlüssigen Ausrichtanordnungen seitlich fixiert sind. Dadurch ist eine axiale Sicherung des entsprechenden Teils, beispielsweise eines Koppelbolzens, ohne weitere Sicherungselemente gewährleistet, da wie oben erwähnt auch in den Phasentrennwänden Ausrichtanordnungen vorgesehen sein können, sofern das erforderlich ist.

In ein Gehäuseteil sind vorteilhaft eine Lichtbogenlöschkammer, gegebenenfalls ein Schaltgasdämpfer und ein Lichtbogenlöschkammer-Deckel integriert. Es sind folglich hierfür keine speziellen Teile erforderlich. Der Schaltgasausstoß erfolgt durch das endseitige Gehäuseteil.

Um die Kabelführung von Sensoren zu einem Überstromauslöser nicht über eine Gehäusetrennung verlaufen zu lassen, kann diese innerhalb einer Gehäuseschale vorgesehen und dazu eine Montageplatte für die Hilfsauslöser in eine Gehäuseschale integriert sein. Dadurch kann eine Beschädigung der Verbindungsleitungen, die bei den bekannten Schaltkammer-Gehäusen beim Abnehmen beispielsweise der Rückwand zu Wartungs- oder Reparaturzwecken besteht, vermieden werden.

In die Gehäusewände der Gehäuseteile sind vorteilhaft Lagerschalen für die Schaltwelle integriert. Dadurch können zusätzliche Bauteile für die Lagerung der Schaltwelle eingespart werden.

In den Teilungsfugen sind vorteilhaft Austrittsöffnungen vorgesehen, durch die Anschlußschienen des Schaltgerätes herausgeführt sind. Durch diese Anordnung wird beim Zusammenfügen der Gehäuseschalen mittels der Seitenwände der Austrittsöffnungen bei eingelegten Anschlußschienen eine zusätzliche Ausrichtwirkung auf die Gehäuseteile realisiert.

Die Erfindung soll nachfolgend zum besseren Verständnis anhand eines bevorzugten, den Schutzumfang der Erfindung nicht einschränkenden Beispiels, unter Bezugnahme auf die zugehörige Zeichnung, näher erläutert werden.

Die Fig.1 zeigt schematisch eine perspektivische Ansicht der Vorderseite eines erfindungsgemäßen Schaltkammer-Gehäuses zur Aufnahme eines Schaltkontaktsystems eines elektrischen Schaltgerätes, zum Beispiel eines Niederspannungs-Leistungschalters, von vorn rechts.

Die Fig.2 zeigt schematisch eine perspektivische Ansicht der Rückseite des Schaltkammer-Gehäuses gemäß der Fig.1, von hinten links.

Gemäß der Fig.1 besteht das Schaltkammer-Gehäuse aus mehreren Gehäuseteilen, nämlich einer Unterschale 2, einer Oberschale 3 und einer Zwischenschale 4, die durch waagerechte Teilungsfugen 5;6 voneinander getrennt sind.

An der Vorderseite des Schaltkammer-Gehäuses 1 sind Befestigungslöcher 7 für einen nicht dargestellten Schalterantrieb und eine Durchtrittsöffnung 8 für ein ebenfalls nicht dargestelltes Schaltgestänge vorgesehen.

Zur einwandfreien paßgerechten Ausrichtung (Zentrierung) der einzelnen Gehäuseteile sind die Unterschale 2, die Oberschale 3 und die Zwischenschale 4 an den Teilungsfugen 5;6 derart mit Ausrichtanordnungen 9 versehen, daß beim Zusammenfügen der Gehäuseteile auch eine gegenseitige Ausrichtung der zusammenzubauenden Schalterteile herbeigeführt wird.

Die formschlüssigen Ausrichtanordnungen 9 sind in der Teilungsfuge 5 an der Oberschale 3 als angeformte Fahnen 10 an den beiden Seiten (eine Seite nicht sichtbar) ausgebildet und als Ausnehmungen 11 zur Aufnahme der genannten Fahnen 10 in der Zwischenschale 4. In der Teilungsfuge 6 sind an der Zwischenschale 4 angeformte Fahnen 13 (eine Seite nicht sichtbar) und an der Unterschale 2 Ausnehmungen 14 zur Aufnahme der angeformten Fahnen 13 vorgesehen.

Ausblasöffnungen 12 einer in der Oberschale 3 integriert angeordneten Lichtbogenlöschkammer treten oben aus der Oberschale 3 aus.

In der Teilungsfuge 5 zwischen der Oberschale 3 und der Zwischenschale 4 sind Lagerschalen 15 für eine Schaltwelle in die Gehäusewände integriert. Dadurch können zusätzliche Bauteile für die Lagerung der Schaltwelle eingespart werden.

Gemäß der Fig.2, in der die bereits erläuterten Gehäuseteile mit den gleichen Bezugszeichen wie in Figur 1 versehen sind, üben in den Teilungsfugen angeordnete Austrittsöffnungen 18, 19 zusammen mit den dort austretenden oberen und unteren Anschlußschienen 16;17 eine zusätzliche Ausrichtwirkung auf die Gehäuseschalen 2;3;4 aus.

Die erfindungsgemäße Lösung weist folgende Vorteile auf:
- Verbesserung der Gehäusefestigkeit in der Richtung der Kraftbeanspruchung durch Krafteinwirkung aus Kontaktkraftfedern und Kurzschlußbeanspruchung. Die bisher übliche Kraftaufnahme durch Zuganker zum Zusammenhalten der Vorderwand und der Rückwand entfällt. Die Kräfte treten bei dieser Ausführung in ein und demselben Teil auf und werden von diesem aufgenommen, ohne daß irgendeine Fuge durch Kräfte aufnehmende Elemente, wie Zuganker überbrückt werden muß. Das heißt, die vorher vorhandenen auf die Gehäuseteile, wie Vorder- und Rückwand des Niederspannungs-Leistungsschalters wirkenden auseinanderstrebenden Kräfte werden von der Gehäuseschale nun in sich aufgefangen.
- Durch die Positionierung der Schaltwelle in der Teilungsfuge zwischen zwei übereinander angeordneten Gehäuseschalen und die Integrierung der Lagerschalen in dieselben, sind keine gesonderten Lagerelemente mehr erforderlich.
- Minimierung der Montagezeit bei der Fertigung. Bei der Montage des Schalters sind die unteren Anschlußschienen mit den bewegbaren Kontakten von unten in die Unterschale einsteckbar. Durch die Zugänglichkeit der Koppelstelle von oben ist eine einfache Kopplung mit der freiliegenden Schaltwelle möglich. Das heißt, es ist ein einfacher unkomplizierter Zugang zu Teilen, die einem Verschleiß unterliegen gegeben. Die Montage der oberen Anschlußschiene erfolgt in der Oberschale.
- Minimierung der Toleranzen bei Hilfskontakten für die Steuerung und Meldung. Relevante, zusammengehörende und zusammenwirkende Teile sind gemeinsam in einem Gehäuseteil angeordnet; damit treten keine durch den Zusammenbau der Gehäuseteile bedingte Toleranzen auf.
- Auf Grund der in die Oberschale eingefügten Lichtbogenkammern ist eine leichte Revision der Schaltkontakte durch einfaches Abheben der Oberschale möglich, weil diese nach dem Abheben der Oberschale gut sichtbar sind und offen liegen.
- Durch den integrierten Lichtbogen-Kammerdeckel wird der Aufwand an Verbindungstechnik verringert. Es sind keine Spalte vorhanden, die durch aufwendige Labyrinthe gesichert werden müssen. Der Ausblasdeckel ist Bestandteil der Oberschale und es sind keine Fugen vorhanden, die abgedichtet werden müssen.
- Für die Kabel von den Sensoren zu den Überstromauslösern und Anzeigeinstrumenten können schon bei der Fertigung der Gehäuseteile Kanäle vorgesehen werden. Die Kabel können nicht beschädigt werden. Es sind keine Maßnahmen, wie mit Scharnier angelenkte Rückwand, nötig, um eine Beschädigung (abreißen) der empfindlichen Stromleitungen zwischen den Stromwandlern und den vorn liegenden Überstromauslösern zu vermeiden.
- Es ist eine problemlose Zerlegung des Schaltkammer-Gehäuses zu Reparatur- und Wartungsarbeiten möglich.

### Bezugszeichenliste

- 1: Niederspannungs-Leistungsschalter
- 2: Unterschale
- 3: Oberschale
- 4: Zwischenschale
- 5: Teilungsfuge
- 6: Teilungsfuge
- 7: Befestigungsloch
- 8: Durchtrittsöffnung
- 9: Ausrichtanordnung
- 10: Fahne
- 11: Ausnehmung
- 12: Ausblasöffnung
- 13: Fahne
- 14: Ausnehmung
- 15: Lagerschale
- 16: Anschlußschiene
- 17: Anschlußschiene
- 18: Austrittsöffnung
- 19: Austrittsöffnung

## Patentansprüche

1. Schaltkammer-Gehäuse (1) zur Aufnahme mindestens eines Schaltkontaktsystems und weiterer Schalterteile eines elektrischen Schaltgerätes,
- wobei zur Betätigung des Schaltkontaktsystems eine Schaltwelle vorgesehen ist und die Kontaktflächen des Schaltkontaktsystems im wesentlichen parallel zu einer vorgegebenen Ebene verlaufen, und
- wobei das Schaltkammer-Gehäuse (1) aus wenigstens zwei Gehäuseteilen (2, 3, 4) besteht,
- die längs einer parallel zur Achse der Schaltwelle verlaufenden Teilungsfuge (5, 6) aneinander anliegen und
- die die bei der Betätigung des Schaltkontaktsystems auftretenden, etwa senkrecht zu den Kontaktflächen verlaufenden mechanischen Kräfte aufnehmen,
**dadurch gekennzeichnet,**
**dass** die Teilungsfuge (5, 6) der jeweils zusammenzufügenden Gehäuseteile (2, 4; 3, 4) senkrecht zu der vorgegebenen Ebene verläuft.

2. Schaltkammer-Gehäuse nach Anspruch 1,
**dadurch gekennzeichnet,**
**dass** an den zusammenzufügenden Gehäuseteilen (2, 3, 4) formschlüssige Ausrichtanordnungen (9) zur zwangsläufigen gegenseitigen Ausrichtung (Zentrierung) der Gehäuseteile (2, 3, 4) vorgesehen sind.

3. Schaltkammer-Gehäuse nach Anspruch 2,
**dadurch gekennzeichnet,**
**dass** die formschlüssigen Ausrichtanordnungen (9) an dem einen der jeweils zusammenzufügenden Gehäuseteile (3; 4) als angeformte Fahnen (10; 13) und an dem anderen der jeweils zusammenzufügenden Gehäuseteile (4; 2) als Ausnehmungen (11; 14) zur Aufnahme der genannten Fahnen (10; 13) ausgebildet sind.

4. Schaltkammer-Gehäuse nach einem der Ansprüche 1 bis 3,
**dadurch gekennzeichnet,**
**dass** in ein Gehäuseteil eine Lichtbogenlöschkammer, ein Schaltgasdämpfer und ein Lichtbogenlöschkammer-Deckel (3) integriert sind.

5. Schaltkammer-Gehäuse nach einem der Ansprüche 1 bis 4,
**dadurch gekennzeichnet,**
**dass** in Gehäusewänden der Gehäuseteile (3, 4) Lagerschalen (15) für die Schaltwelle integriert sind.

6. Schaltkammer-Gehäuse nach einem der Ansprüche 1 bis 5,
**dadurch gekennzeichnet,**
**dass** in den Teilungsfugen (5; 6) Austrittsöffnungen (18; 19) zum Herausführen von Anschlußschienen (16; 17) vorgesehen sind.

7. Schaltkammer-Gehäuse nach einem der Ansprüche 1 bis 6,
**dadurch gekennzeichnet,**
**dass** zwei endseitige Gehäuseteile (2, 3) und wenigstens ein Zwischengehäuseteil (4) vorgesehen sind.

## Claims

1. Switching chamber enclosure (1) for holding at least one switching contact system and further switch parts of an electrical switching device,
- with a switching shaft being provided for operating the switching contact system, and the contact surfaces of the switching contact system running essentially parallel to a predetermined plane, and
- with the switching chamber enclosure (1) comprising at least two enclosure parts (2, 3, 4),
- which rest on one another along a separating joint (5, 6) which runs parallel to the axis of the switching shaft, and
- which absorb the mechanical forces which occur during operation of the switching contact system and run approximately at right angles to the contact surfaces,
**characterized**
**in that** the separating joint (5, 6) between the respective enclosure parts (2, 4; 3, 4) which are to be joined together runs at right angles to the predetermined plane.

2. Switching chamber enclosure according to Claim 1,
**characterized**
**in that** interlocking alignment arrangements (9) are provided on the enclosure parts (2, 3, 4) which are to be joined together, for positive mutual alignment (centring) of the enclosure parts (2, 3, 4).

3. Switching chamber enclosure according to Claim 2,
**characterized**
**in that** the interlocking alignment arrangements (9) on one of the respective enclosure parts (3; 4) which are to be joined together are in the form of integrally formed lugs (10; 13) and those on the other of the respective enclosure parts (4; 2) which are to be joined together are in the form of recesses (11; 14) for holding said lugs (10; 13).

4. Switching chamber enclosure according to one of Claims 1 to 3,
**characterized**
**in that** an arcing chamber, a switching gas damper and an arcing chamber cover (3) are integrated in one enclosure part.

5. Switching chamber enclosure according to one of Claims 1 to 4,
**characterized**
**in that** bearing shells (15) for the switching shaft are integrated in the enclosure walls of the enclosure parts (3, 4).

6. Switching chamber enclosure according to one of Claims 1 to 5,
**characterized**
**in that** outlet openings (18; 19) for connecting rails (16; 17) to be passed out of are provided in the separating joints (5; 6).

7. Switching chamber enclosure according to one of Claims 1 to 6,
**characterized**
**in that** two end-face enclosure parts (2, 3) and at least one intermediate enclosure part (4) are provided.

## Revendications

1. Boîtier (1) de chambre de commande destiné à recevoir au moins un système de contact de commutation et d'autres pièces d'interrupteur d'un appareil électrique de commutation,
- dans lequel il est prévu pour actionner le système de contact de commutation un arbre d'actionnement et les surfaces de contact du système de contact de commutation s'étendent en étant sensiblement parallèles à un plan donné à l'avance et
- dans lequel le boîtier (1) de la chambre de commande est constitué d'au moins deux parties (2, 3, 4) de boîtier,
- qui s'appliquent l'une contre l'autre le long d'un joint (5, 6) de séparation s'étendant parallèlement à l'axe de l'arbre d'actionnement et
- qui absorbent les forces mécaniques se produisant lors de l'actionnement du système de contact de commutation et s'appliquant à peu près perpendiculairement aux surfaces de contact,
**caractérisé**
**en ce que** les joints (5, 6) de séparation des parties (2, 4 ; 3, 4) de boîtier à assembler s'étendent perpendiculairement au plan donné à l'avance.

2. Boîtier de chambre de commande suivant la revendication 1,
**caractérisé**
**en ce que** sur les parties (2, 3, 4) de boîtier assemblées il est prévu des dispositifs (9) d'alignement à complémentarité de formes pour l'alignement (centrage) mutuel obligatoire des parties (2, 3, 4) de boîtier.

3. Boîtier de chambre de commande suivant la revendication 2,
**caractérisé**
**en ce que** les dispositifs (9) d'alignement à complémentarité de formes sont constitués sur l'une des parties (3 ; 4) de boîtier à assembler sous la forme de talons (10 ; 13) qui en sont issus et sur l'autre partie (4 ; 2) de boîtier à assembler sous la forme d'évidements (11 ; 14) de réception desdits talons (10 ; 13).

4. Boîtier de chambre de commande suivant l'une des revendications 1 à 3,
**caractérisé**
**en ce qu'**il est intégré dans une partie du boîtier une chambre d'extinction d'arc électrique, un amortisseur de gaz de commutation et un couvercle (3) de chambre d'extinction d'arc électrique.

5. Boîtier de chambre de commande suivant l'une des revendications 1 à 4,
**caractérisé**
**en ce qu'**il est intégré dans la paroi des parties (3, 4) de boîtier des coussinets (15) formant paliers pour l'arbre d'actionnement.

6. Boîtier de chambre de commande suivant l'une des revendications 1 à 5,
**caractérisé**
**en ce qu'**il est prévu dans les joints (5 ; 6) de séparation des ouvertures (18 ; 19) de sortie de barres (16 ; 17) de connexion.

7. Boîtier de chambre de commande suivant l'une des revendications 1 à 6,
**caractérisé**
**en ce qu'**il est prévu deux parties (2, 3) de boîtier en extrémité et au moins une partie (4) intermédiaire de boîtier.
